# EUROPÄISCHE PATENTSCHRIFT

(11) **EP 3 295 847 B1**
(45) Veröffentlichungstag und Bekanntmachung des Hinweises auf die Patenterteilung: **04.09.2019**
(21) Anmeldenummer: 17189433.0
(22) Anmeldetag: 05.09.2017
(51) Int. Cl.: A47K 1/14, E03C 1/262, E03C 1/264

(54) **ABFLUSSABDECKUNG MIT HAARFÄNGER**
DRAIN COVER WITH HAIR CATCHER
RECOUVREMENT D'ÉCOULEMENT POURVU D'ATTRAPE DE CHEVEUX

(30) Priorität: 19.09.2016 DE 102016117573
(43) Veröffentlichungstag der Anmeldung: 21.03.2018
(73) Patentinhaber: Bilz, Sonja Maria, 61130 Nidderau (DE)
(72) Erfinder: Bilz, Sonja Maria, 61130 Nidderau (DE)
(74) Vertreter: Farago-Schauer, Peter Andreas

(56) Entgegenhaltungen:
- WO-A1-02/18719
- CN-A- 103 215 993
- JP-A- 2009 052 353
- KR-U- 20130 006 507
- US-A- 3 959 831

## Beschreibung

Die vorliegende Erfindung betrifft eine Abflussabdeckung mit einem Haarfänger für eine Ablauföffnung eines Ablaufkanals eines Beckens oder einer Wanne oder dergleichen gemäß dem Oberbegriff von Anspruch 1. Eine derartige Abflussabdeckung ist aus CN 103 215 993 A bekannt.

KR 2013 0006507 U, WO 02/18719 A1, US 3 959 831 A und JP 2009 052353 A offenbaren jeweils eine Abflussabdeckung mit einem Borstenteil, das um eine Längsachse zylindrisch mit einer Vielzahl radial nach außen abstehenden Borsten ausgebildet ist, wobei die Borsten schräg oder im Wesentlichen senkrecht nach außen bis zu einem äußeren Durchmesser des Borstenteils abstehen, der kleiner als ein anderer äußerer Durchmesser eines Abdeckkappenrandes ist. Die Borsten dienen dazu, Haare aus dem Abflusswasser aufzufangen und daher das Abflussrohr vor vorzeitiger Verstopfung zu schützen.

Für Ablauföffnungen von Beckens oder Wannen oder dergleichen, wie sie beispielsweise in Duschen, Badewannen und Waschbecken anzutreffen sind, sind Abflussabdeckungen bekannt, die die Ablauföffnung kosmetisch überdecken. Solche Abflussabdeckungen haben einen größeren Durchmesser als die Ablauföffnung.

Andererseits ist aus DE102014103654A1 ein Verschlussstopfen für die Ablauföffnung bekannt, die in der Ablauföffnung entlang einer Längsachse bewegt werden kann von einer geöffneten Position, die den Ablaufkanal für Wasser freigibt, zu einer Schließposition, die den Ablaufkanal für Wasser verschließt. Dabei weist der Verschlussstopfen einen Verschlussrand auf, um mit der Ablauföffnung in der Schließposition dicht abschließen zu können. Der Verschlussstopfen wird von einem damit verbundenen Bewegungsmechanismus der mit dem Becken verbunden ist, hoch in die geöffnete Position und runter in die Schließposition bewegt. Der Verschlussstopfen weist eine sich in Wasser allmählich auflösende Substanz wie beispielsweise eine Reinigungs- und/oder Duftsubstanz auf, die sich mit dem Wasser beim Ablaufen austauscht. Solche Verschlussstopfen sind beispielsweise zu finden in Wasser- oder Waschbecken, in Spülbecken, in Badewannen, in Duschwannen oder in sonstigen Becken oder Wannen, kurz als das Becken oder die Wanne bezeichnet. Nachteilig ist dabei, dass der Verschlussstopfen an den Bewegungsmechanismus angepasst werden muss und dass Haare den Ablaufkanal verstopfen können. Auch wackelt der Verschlussstopfen im Ablaufkanal.

EP 1 580 337 A1 offenbart einen Verschlussstopfen mit einem Behälter für die sich in Wasser allmählich verbrauchende Substanz. Dabei weist ein unterer Teil des Behälters unterhalb des Bodens in Längsrichtung des Verschlussstopfen eine Schraube auf, mit der die Länge des Verschlussstopfens verstellt werden kann, um so an verschiedene Abflüsse oder Ablaufkanäle mit unterschiedlich hoch angeordneten Verschließ- und Öffnungsarmen anpassbar zu sein,

FR 2 837 224 offenbart einen anderen Verschlussstopfen mit einem eine Dichtfläche aufweisenden und am Rand der Ablauföffnung unmittelbar anliegenden Verschlussteil, an dem ablaufseitig ein von Wasser umströmter, teilweise offener Träger vorgesehen ist, wobei der Träger die sich allmählich in Wasser verbrauchende Substanz aufnehmen kann. Im Bereich der Ablauföffnung ist für einen Austausch des Wassers und der sich allmählich in Wasser verbrauchende Substanz eine Gitterstruktur mit einer Vielzahl von Durchtrittsöffnungen vorgesehen. Oftmals verschließt sich die Gitterstruktur duch sich anlagernde Haare.

DE 102 20 996 offenbart einen weiteren Verschlussstopfen mit einem stopfenartigen und einem siebartigen Ende, wobei das stopfenartige Ende ein mit dem siebartigen Ende fest verbundenes Dichtungsteil zur umfangsdichten Festlegung in dem Abflussrohr und ein Deckelteil oder Verschlussteil aufweist, das an dem Dichtungsteil lösbar verbunden ist. In einem Grundkörper des siebartigen Endes ist eine Einlassöffnung für das Wasser vorgesehen, wobei das Wasser durch das siebartige Ende abläuft. Das siebartige Ende ist dabei nicht geeignet, die sich in Wasser allmählich verbrauchende Substanz aufzunehmen, sondern es dient nur zum Auffangen von Haaren.

Die unterhalb der Ablauföffnung befindlichen Teile des Beckens bzw. Ablaufrohres oder der darüber angeordneten Abflussabdeckung sind schwer zugänglich und lassen sich daher grundsätzlich kaum reinigen. Es bilden sich dort Ablagerungen beispielsweise auch durch Haare, die häufig unangenehme Gerüche zur Folge haben. Deshalb sollte die Abflussabdeckung die sich in Wasser allmählich verbrauchende Substanz aufnehmen können. Dabei sollte die Substanz an das Wasser oder die Luft beispielsweise ein Desodorant, eine antibakterielle und/oder eine fungizide Substanz abgeben. Dabei sollte die Abflussabdeckung oder ein Sichtverschlussstopfen auch so viel, wie möglich, der Substanz aufnehmen können, um nur in möglichst großen Zeitabständen nachfüllen zu brauchen. Auch sollte die Substanz einfach einfüllbar sein. Unterschiedliche Höhen des Verschließ- und Öffnungsarms im Ablaufkanal sind manchmal problematisch, da die Verschlussstopfen oft nicht richtig daran anpassbar sind, da sie entweder zu kurz oder zu lange ausgeführt sind.

Der Erfindung liegt daher die Aufgabe zugrunde, um Nachteile aus dem Stand der Technik zu beseitigen, eine Abflussabdeckung für eine Ablauföffnung in einem Becken bereitzustellen, die möglichst einfach über der Ablauföffnung am Becken befestigbar ist, die eine in Wasser lösliche Substanz mit Duft- oder Reinigungsstoffen aufweist und die möglichst unempfindlich ist gegen Haare ist und durch die sich die Haare möglichst einfach entfernen lassen.

Die vorstehenden Aufgaben sowie weitere der Beschreibung zu entnehmende Aufgaben werden von einer Vorrichtung gemäß den Merkmalen des unabhängigen Anspruchs 1 gelöst Weitere vorteilhafte Ausführungsformen der Erfindung sind in den abhängigen Ansprüchen angegeben.

Erfindungsgemäß wird eine Abflussabdeckung für eine Ablauföffnung 6 eines Ablaufkanals eines Beckens, einer Wanne oder dergleichen präsentiert, die um eine zentrische Längsachse herum ausgebildet ist und von oben nach unten Folgendes umfasst:
eine Abdeckkappe 1, die tellerförmig ist, mit einer Oberseite, die über der Ablauföffnung 6 sichtbar ist, und einer gegenüberliegenden Unterseite mit einem um die Längsachse ringförmig ausgebildeten Verbindungselement 1d, das der Ablauföffnung 6 zugewandt ist;
einen Behälter 2 mit einem oberen und einem unteren Behälterabschnitt, der um die Längsachse zylindrisch ausgebildet ist, wobei der obere Behälterabschnitt mit dem Verbindungselement 1d der Abdeckkappe 1 verbunden und der Behälter 2 dadurch zur Abdeckkappe 1 hin zumindest teilweise verschlossen ist, und der untere Behälterabschnitt zumindest soweit verschlossen ist, dass in einem Behälterinnenraum eine sich in Wasser allmählich verbrauchende Substanz 5 darin gehalten wird, wobei der Behälter 2 mindestens eine erste Durchtrittsöffnung 2a aufweist, die für Wasser durchlässig ist, um Wasser und aus der Substanz 5 gelöste Stoffe über die Durchtrittsöffnung 2a mit dem Ablaufkanal auszutauschen;
mindestens drei Abstandshalter 1c, die an der Unterseite der Abdeckkappe 1 um das Verbindungselement 1d herum und außerhalb eines Bereichs der Ablauföffnung 6 angeordnet sind, die mit der Abdeckkappe 1 verbunden und ausgebildet sind, einen äußeren Rand 1e der Abdeckkappe 1 zu einem Beckenboden um die Ablauföffnung 6 herum soweit beabstandet zu halten, dass das Wasser im Becken zur Ablauföffnung 6 hin und durch diese abfließen kann; und
ein Borstenteil 3, das um den Behälter 2 herum angeordnet ist, das um die Längsachse zylindrisch mit einer Vielzahl radial nach außen abstehenden Borsten 3b ausgebildet ist, wobei die Borsten 3b im Wesentlichen senkrecht nach außen bis zu einem äußeren Durchmesser des Borstenteils 3 abstehen, der kleiner als ein anderer äußerer Durchmesser des Rands 1e der Abdeckkappe 1 ist.

Vorteilhafterweise wird durch die mindestens drei Abstandshalter die Abflussabdeckung sicher zum Becken hin gehalten und ist dabei unabhängig von einem vertikalen Bewegungsmechanismus für einen Stopfen, so dass Wasser in vorbestimmter weise abfließen kann. Dabei wird durch die mindestens eine erste Durchtrittsöffnung ein Teil der Substanz, die sich im Behälter befindet, ausgetauscht. Somit lassen sich chemische oder biologische Duftstoffe und/oder Reinigungs- und/oder Desinfektionsmittel an das Becken abgeben und Gerüche vermeiden.

Das Borstenteil fängt durch die radial nach außen abstehenden Borsten Haare, die vom Wasser mitgeschwemmt werden, ab, so dass die ersten Öffnungen oder weitere Öffnungen, die sich bevorzugt direkt am Behälter befinden, von Haaren frei bleiben können. Indem die Abflussabdeckung abgenommen wird, lässt sich das Borstenteil leicht säubern oder auch bevorzugt austauschen.

Der gesamte Aufbau ist sehr einfach und kostengünstig. Insgesamt trägt die Abflussabdeckung zu einer besseren Hygiene im Haushalt bei. Eine einfache Montage und Anpassung an das jeweilige Becken oder die Wanne ist auch durch die bevorzugt an verschiedenen Stellen montierbaren oder einklickbaren Abstandshalter möglich.

Indem der Behälter bevorzugt so lang gestaltet wird, dass er zumindest teilweise in den Ablaufkanal eindringt, kann besonders viel der Substanz im Behälter bevorratet werden.

Bevorzugt ist sind das Borstenteil so lang und mit einem so breiten Durchmesser gestaltet, dass es sich im Ablaufkanal nach einem Eindrücken festklemmen kann und darin gehalten bleibt. Für eine Montage ist dies besonders vorteilhaft. Zugleich wird der Behälter dabei bevorzugt entsprechend lang gestaltet, um den Vorrat an der Substanz möglichst groß zu machen.

Indem das Borstenteil auf dem Behälter und/oder dem Verbindungselement bevorzugt aufsteckbar und abnehmbar ausgebildet ist, kann es einfach ausgetauscht werden, ohne es reinigen zu brauchen. Dies ist besonders bei einer Reinigung fremder Bäder oder im Krankenhaus vorteilhaft aus Hygienesicht und um einer Keimausbreitung und/oder Ansteckung vorzubeugen.

Weiterhin wird Erfindungsgemäß auch eine Abflussabdeckung für eine Ablauföffnung 6 eines Ablaufkanals eines Beckens, einer Wanne oder dergleichen präsentiert, die um eine zentrische Längsachse herum ausgebildet ist und von oben nach unten Folgendes umfasst:
eine Abdeckkappe 1, die tellerförmig ist, mit einer Oberseite, die über der Ablauföffnung 6 sichtbar ist, und einer gegenüberliegenden Unterseite, die der Ablauföffnung 6 zugewandt ist;
einen Behälter 2 mit einem oberen und einem unteren Behälterabschnitt, der um die Längsachse zylindrisch ausgebildet ist, wobei der obere Behälterabschnitt mit der Abdeckkappe 1 verbunden und der Behälter 2 dadurch zur Abdeckkappe 1 hin zumindest teilweise verschlossen ist, und der untere Behälterabschnitt zumindest soweit verschlossen ist, dass in einem Behälterinnenraum eine sich im Wasser allmählich verbrauchende Substanz 5 darin gehalten wird, wobei der Behälter 2 mindestens eine erste Durchtrittsöffnung 2a aufweist, die für Wasser durchlässig ist, um Wasser und aus der Substanz 5 gelöste Stoffe über die Durchtrittsöffnung 2a mit dem Ablaufkanal auszutauschen;
mindestens drei Abstandshalter 1c, die an der Unterseite der Abdeckkappe 1 um das Verbindungselement 1d herum und außerhalb eines Bereichs der Ablauföffnung 6 angeordnet sind, die mit der Abdeckkappe 1 verbunden und ausgebildet sind, einen äußeren Rand 1e der Abdeckkappe 1 zu einem Beckenboden um die Ablauföffnung 6 herum soweit beabstandet zu halten, dass das Wasser im Becken zur Ablauföffnung 6 hin und durch diese abfließen kann; und
ein Borstenteil 3, das um den Behälter 2 herum angeordnet ist, das um die Längsachse zylindrisch mit einer Vielzahl radial nach außen abstehenden Borsten 3b ausgebildet ist, wobei die Borsten 3b im Wesentlichen senkrecht nach außen bis zu einem äußeren Durchmesser des Borstenteils 3 abstehen, der kleiner als ein anderer äußerer Durchmesser des Rands 1e der Abdeckkappe 1 ist.

Bevorzugte Ausführungsformen gemäß der vorliegenden Erfindung sind in nachfolgenden Zeichnungen und in einer detaillierten Beschreibung dargestellt, sie sollen aber die vorliegende Erfindung nicht ausschließlich darauf begrenzen.

Es zeigen
- Fig. 1: eine Abflussabdeckung in perspektivischer und explosionsartiger Ansicht von unten mit einer Abdeckkappe mit drei Abstandshaltern und einem Verbindungselement, darunter einer in Wasser löslichen Substanz, weiter darunter einem Behälter und weiter darunter einem Borstenteil;
- Fig. 2: die Abflussabdeckung in perspektivischer Ansicht von unten aus Fig. 1, mit zusätzlich je einer Abdeckkappe pro Abstandshalter, wobei der Behälter im Verbindungselement sitzt und einen Pfeil als Markierung aufzeigt;
- Fig. 3: eine zu Fig1 und 2 abgeänderte Abflussabdeckung in perspektivischer Ansicht von unten, wobei die Abdeckkappe vier Abstandshalter mit je einem Saugnapf aufweist und um das Verbindungselement ein Borstenteil angeordnet und damit verbunden ist.
- Fig. 4: die Abflussabdeckung aus Fig. 3 in perspektivischer Ansicht von oben, wobei oben zentrisch eine Abdeckkappenöffnung gezeigt ist;
- Fig. 5: eine weitere Ausbildungsform der Abflussabdeckung in perspektivischer Ansicht und als Schnittbild von oben, wobei der Behälter mit der Abdeckkappe fest verbunden ist und die Substanz dabei von oben durch die Abdeckkappenöffnung eingefüllt werden kann.
- Fig. 6: eine weitere Ausbildungsform der Abflussabdeckung in perspektivischer Ansicht oben im Bild von unten und unten im Bild von oben, wobei das Verbindungselement der Abdeckkappe, der Behälter und das Borstenteil mit einer Überlänge ausgeführt sind, so dass sie sich über eine Höhe der Abstandshalter hinaus erstrecken und also länger sind, so dass sie in eine Abflussöffnung eines Beckens hineinragen.

### Detaillierte Beschreibung von Ausführunasbeispielen

Die vorliegende Erfindung umfasst eine Abflussabdeckung für eine Ablauföffnung 6 eines Ablaufkanals eines Beckens, einer Wanne oder dergleichen, wie beispielsweise in Fig. 1 als Explosionszeichnung und in Fig. 5 als Schnittbild -6 über der Ablauföffnung dargestellt. Dabei ist die Abflussabdeckung um eine zentrische Längsachse herum ausgebildet und umfasst im Wesentlichen eine Abdeckkappe 1, einen Behälter 2 für eine in Wasser lösliche Substanz 5 und ein Borstenteil 3.

Die Abdeckkappe 1 ist tellerförmig und weist eine Oberseite auf, die von oben über der Ablauföffnung 6 sichtbar ist und diese verdeckt, und eine gegenüberliegende Unterseite auf, die mit einem um die Längsachse ringförmig ausgebildeten Verbindungselement 1d ausgebildet ist, das einer Verbindung mit dem Behälter 2 dient und der Ablauföffnung 6 zugewandt ist. Obwohl in der Fig. 1 das Verbindungselement 1d mit einer zylindrischen Ausbildung gezeigt ist, kann erfindungsgemäß das Verbindungselement 1d auch lediglich als integraler ringförmiger Teil der Abdeckkappe 1 ausgebildet sein, der von der Unterseite der Abdeckkappe 1 nicht hinausragt. Dies ist insbesondere der Fall in der Ausführungsformer der Erfindung, in denen der Behälter 2 einteilig mit der Abdeckkappe 1 ausgebildet ist, worin der Behälter 2 (sofern wiederausfüllbar ausgebildet) durch eine Öffnung in der Abdeckkappe 1 wiederauffüllbar ist. An der Unterseite sind zudem mindestens drei Abstandshalter 1c um das Verbindungselement 1d herum entlang einem ringförmigen Umfang angeordnet, die ausgebildet sind und den Zweck haben, um die Abdeckkappe 1 von einem Becken- oder Wannenboden vorbestimmt beabstandet zu halten, wenn die Abflussabdeckung über die Ablauföffnung aufgesetzt ist. Dabei hat die Abdeckkappe 1 mit ihrem äußeren Rand 1e sinnvollerweise einen größeren äußeren Durchmesser als die Ablauföffnung 6, um letzere ästhetisch abzudecken. Dabei wird die Abdeckkappe 1 durch die Abstandshalter zum Beckenboden hin soweit beabstandet gehalten, dass das Wasser im Becken zur Ablauföffnung 6 hin und durch diese gut abfließen kann.

Der Behälter 2 weist einen oberen und einen unteren Behälterabschnitt auf und ist um die Längsachse zylindrisch ausgebildet. Eine andere Querschnittsform des Behälters 2 wie beispielsweise eine rechteckige, quadratische oder vieleckige Querschnittsform ist prinzipiell auch möglich. Zur leichteren Erklärbarkeit wird eine zylindrische Querschnittsform des Behälters 2 beschrieben, da dies eine naheliegende Form für den in der Regel runden Abflusskanal 6 ist. Der obere Behälterabschnitt ist über das Verbindungselement 1d mit der Abdeckkappe 1 verbunden, wodurch der Behälter 2 zur Abdeckkappe 1 hin zumindest teilweise verschlossen ist. Der untere Behälterabschnitt ist nach unten hin zumindest soweit verschlossen, dass eine sich im Wasser allmählich verbrauchende Substanz 5, die sich in einem Behälterinnenraum befindet, darin gehalten wird, ohne herauszufallen. Der Behälter 2 weist mindestens eine erste Durchtrittsöffnung 2a auf, die für Wasser durchlässig ist, um Wasser und aus der Substanz 5 gelöste Stoffe über die mindestens eine erste Durchtrittsöffnung 2a mit dem Ablaufkanal auszutauschen. Dabei kann der Behälter (2) eine Vielzahl von ersten Durchtrittsöffnungen 2a enthalten, um den Austausch des Wassers und der gelösten Stoffe zu erhöhen. Angrenzende Teile zum Behälter 2 wie beispielsweise das Verbindungselement 1d oder das Borstenteil 3 können ebenfalls eine oder eine Vielzahl von zweiten 3a Durchtrittsöffnungen am Borstenteil 3 oder dritte Durchtrittsöffnungen (1a) am Verbindungselement 1d aufweisen, die mit den ersten Durchtrittsöffnungen fluchten oder bevorzugt diese auch durch ein Verdrehen verdecken können.

Das Borstenteil 3 ist um den Behälter 2 und/oder um das Verbindungselement 1d herum angeordnet und ist um die Längsachse im Wesentlichen zylindrisch. Dabei weist das Borstenteil 3 eine Vielzahl radial nach außen abstehender Borsten 3b auf, die im Wesentlichen senkrecht nach außen abstehen und einen äußeren Durchmesser des Borstenteils 3 bilden. Dabei ist ausästhetischen Gründen der äußere Durchmesser des Rands 1e der Abdeckkappe 1 größer als der äußere Durchmesser des Borstenteils 3.

Fig. 1 zeigt dabei als Explosionszeichnung eine bevorzugte Ausführungsform der oben beschriebenen Abflussabdeckung auf. Darin weist der untere Behälterabschnitt die ersten Durchtrittsöffnungen und das Verbindungselement 1d die dritten Durchtrittsöffnungen auf, die durch ein Verdrehen des Behälters 2 in Bezug zur Abdeckkappe 1 zu einem Fluchten oder zu einem Verschließen gegeneinander verdreht werden können; dies gilt bevorzugt auch für alle anderen Ausbildungsformen. Der Behälter weist dabei bevorzugt ein Anzeigemittel 2c auf, welches in Fig. 1 als Pfeil dargestellt ist, andere Symbole oder Striche sind ebenso denkbar. Das Borstenteil 3 weist darin zweite Durchtrittsöffnungen 3a auf, die für alle Ausführungsformen des Borstenteils 3 möglich sind. Bevorzugt sind die ersten 2a, die zweiten 3a und die dritten Durchtrittsöffnungen 1a so ausgebildet, dass sich durch Verdrehen eines der Teile des Behälters 2 oder des Borstenteils 3 ein Öffnen oder Verschließen der Durchtrittsöffnungen erreichen lässt; dies gilt bevorzugt auch für alle anderen Ausführungsformen.

Bevorzugt weisen die mindestens drei Abstandshalter 1c an der Unterseite der Abdeckkappe 1 jeweils einen Saugnapf 4 zur Befestigung am Becken auf, wie beispielsweise in Fig. 2 dargestellt. Dadurch kann die Abflussabdeckung vorteilhafterweise einfach kurz auf den Beckenboden aufgepresst werden und hält durch die Saugnäpfe 4. Bevorzugt sind die Saugnäpfe 4 manuell mit verschiedenen Abstandshaltern 1c verbindbar oder darin einsteckbar oder überstülpbar, um sich mit dem jeweiligen Abstandshalter 1c zu verbinden. Ebenso können die Saugnäpfe 4 auch angeklebt oder angeschraubt werden oder durch andere bekannte Weise mit dem jeweiligen Abstandshalter 1c befestigt werden.

Bevorzugt sind die mindestens drei Abstandshalter 1c um die Längsachse herum in verschiedenen dazu senkrechten Winkellagen und/oder in verschiedenen Abständen zur Längsachse mit der Abdeckkappe 1 verbindbar. Dazu weist die Abdeckkappe bevorzugt eine Vielzahl entsprechender Verbindungsstellen auf, die so ausgebildet sind, dass ein jeweiliger Abstandshalter 1c damit verbunden werden kann, wie beispielsweise durch eine Schraube eine Steckverbindung, eine Klemmverbindung, eine Rastverbindung, eine Klebeverbindung oder ähnliches. Bevorzugt weist die Abdeckkappe 1 an der Unterseite mehr als drei Verbindungsstellen zum Verbinden der mindestens drei Abstandshalter 1c auf, wodurch die jeweilige Position der mindestens drei Abstandshalter 1c einstellbar ist. Dadurch können die Abstandshalter 1c vorteilhafterweise an Gegebenheiten des Beckenbodens angepasst werden, wo beispielsweise glatte Stellen sind oder Stellen mit Schrauben darunter sind. Bevorzugt umfasst die Abflussabdeckung drei oder vier oder mehr Abstandshalter 1c und möglicherweise Saugnäpfe 4, siehe Fig. 4 mit vier Abstandshaltern 1c und Saugnäpfen 4.

Ebenso ist auch vorstellbar, dass anstelle von den Saugnäpfen 4 Stifte oder andere Verbindungselemente einsetzbar sind, die mit darunter liegenden Schrauben fluchten und eine Verbindung eingehen können.

Bevorzugt ist mindestens einer der Abstandshalter 1c mit der Unterseite der Abdeckkappe 1 durch eine Klick- oder Einrast-Verbindung mit der Abdeckkappe 1 verbindbar, um sich den Gegebenheiten des Beckenbodens anzupassen.

Bevorzugt ist das Borstenteil 3 aufsteckbar und manuell lösbar mit dem Behälter 2 oder der Abdeckkappe 1 verbunden, wodurch das Bostenteil 3 auch einfach austauschbar ist, beispielsweise wenn es mit Haaren voll, verklebt, verunreinigt und/oder kontaminiert ist. Dabei kann das Borstenteil 3 direkt mit dem Behälter 2 beispielsweise durch aufstecken oder aufschieben verbunden sein. Alternativ kann das Borstenteil 3 auch mit der Abdeckkappe 1, beispielsweise durch das Verbindungselement 1d verbunden sein. Alternativ kann das Borstenteil 3 auch über mindestens ein weiteres Zwischenteil mit dem Behälter 2 oder der Abdeckkappe 1 verbunden sein. Die Verbindung kann jeweils beispielsweise eine Aufsteckverbindung sein, indem das Borstenteil 3 eine im Wesentlichen zylindrische Innenwand aufweist, in die der Behälter 2 oder das Verbindungselement 1d unter Druck hineingesteckt werden kann, so dass es drauf haften bleibt. Bevorzugt ist das Borstenelement elastisch und aus einem Kunststoff wie beispielsweise einem Gummi, einem Silikon, einem Polymer, einem Polyurethan, einem anderen Kunststoff oder aus einem Gemisch mit mindestens einem der Materialien. Ebenso können auch Silberstoffe oder andere desinfizierende Stoffe darin enthalten sein.

Bevorzugt weist das Borstenteil 3 in einem mit dem Behälter 2 verbundenen Zustand nach unten zur Abflussöffnung 6 hin eine Länge auf, die nach unten über die Abstandshalter 1c mit einer Überlänge hinausgehen. Dadurch wird die Abdeckkappe 1 vom Beckenboden beabstandet gehalten. Bevorzugt ist die Länge der Abstandshalter 1c einstellbar. Dabei liegt die Überlänge vorzugsweise in einem Bereich von 0,5 - 3 cm oder in einem Bereich von 3 - 5 cm, um in die Ablauföffnung 6 hineinzuragen. Bevorzugt kann die Abdeckkappe 1 auch seitliche Öffnungen aufweisen, die für einen Wassereinlass und -durchlass geeignet sind.

Fig. 6 zeigt in perspektivischer Ansicht oben im Bild von unten und unten im Bild von oben eine solche Ausführungsform der Abflussabdeckung mit dem Borstenteil 3 mit der Überlänge. Bevorzugt weist der Behälter 2 dabei auch eine gleiche oder andere Überlänge auf, wie in Fig. 6 dargestellt. Bevorzugt weist auch das Verbindungsteil 1d eine gleiche oder andere Überlänge auf, wie auch in Fig. 6 dargestellt ist.

Bei dem Borstenteil 3 mit der Überlänge sind der äußere Durchmesser des Borstenteils 3 und die Borsten 3b bevorzugt so bemessen und ausgebildet, dass der äußere Durchmesser des Borstenteils 3 größer als die Abflussöffnung 6 ist und die Borsten eine Länge und Elastizität aufweisen, um in die Abflussöffnung 6 hineinsteckbar zu sein und in einem eingesteckten Zustand einen Widerhalt gegen ein Zurückziehen zu bilden. Dabei ist das Borstenteil 3 mit Abmaßen und Material bevorzugt so ausgebildet, dass es beim Einführen in den Abflusskanal nicht wesentlich beschädigt wird und manuell wieder herausgezogen werden kann.

In einer bevorzugten Ausführungsform ist das Borstenteil 3 einteilig mit dem Verbindungselement 1d oder mit der Abdeckkappe 1 verbunden. In einer alternativen Ausführungsform ist das Borstenteil 3 einteilig mit dem Behälter 2 verbunden.

Eine mögliche Ausführungsform des Behälters 2 wird beispielsweise gebildet durch ein erstes Behälterteil, das durch das Verbindungselement 1d der Abdeckkappe 1 gebildet wird, zusammen mit einem zweiten Behälterteil gebildet wird, das den unteren Behälterabschnitt umfasst und das mit dem ersten Behälterteil ineinandergesteckt und mit diesem manuell lösbar verbunden ist.

Bevorzugt ist der Behälter 2 in Längsrichtung gegen die Abdeckkappe 1 und das Verbindungselement 1d, mit dem der Behälter 2 verbunden ist, ineinander verschiebbar. Bevorzugt sind der Behälter 2 und das Verbindungselement 1d dabei mit einer mehrstufigen Raster-Verbindung ausgebildet, um in einer jeweiligen Höhe entlang der Längsachse einstellbar zu sein und dabei gehalten zu werden. Bevorzugt ist das Verbindungselement 1d und/oder der Behälter 2 zylindrisch ausgebildet.

Bevorzugt weist das Verbindungselement 1d der Abdeckkappe 1 senkrecht zur Längsachse und zum Behälter 2 hin mindestens die eine dritte Durchtrittsöffnung 1a auf, die für Wasser und die gelösten Stoffe durchlässig ist, und mit der ersten Durchtrittsöffnung 2a des Behälters 2 fluchtet. Dies zeigt beispielsweise Fig. 1.

Bevorzugt ist der Behälter 2 um die Längsachse und gegen die Abdeckkappe 1 verdrehbar ausgebildet, so dass die mindestens eine erste Durchtrittsöffnung 2a gegen die mindestens eine zweite Durchtrittsöffnung 3a verschiebbar oder verdrehbar ist, um einen Wasserdurchfluss zu regulieren.

Bevorzugt weist das Borstenteil 3 eine innere zylindrische Wand auf, die mindestens eine zweite Durchtrittsöffnung 3a aufweist, die mit der ersten 2a oder der dritten Durchtrittsöffnung 1a fluchtet.

Die mindestens eine erste 2a, zweite 3a und dritte Durchtrittsöffnung 1a kann jeweils eine beliebige Form haben, wie beispielsweise eine lochartige, schlitzartige, dreiecksförmige, ovale oder eine andere Form.

Bevorzugt weist die Abdeckkappe 1 von der Oberseite zum Behälter 2 hin eine Abdeckkappenöffnung 1b auf, die bis zum Behälterinnenraum reicht, wie beispielsweise in Fig. 4 und Fig. 5 dargestellt. Dabei kann die Abdeckkappenöffnung 1b ein Sichtfenster aufweisen, das offen oder durch eine Scheibe zumindest teilweise geschlossen ist. Dabei kann die Abdeckkappenöffnung 1b einen Deckel oder einen Sichtfensterdeckel aufweisen, der zumindest so weit geöffnet werden kann, dass die Substanz 5 in einer zu verwendenden Form hindurch passt. Somit kann der Behälter 2 einteilig mit der Abdeckkappe ausgebildet werden und seine Wiederauffüllfähigkeit behalten.

Die Abdeckkappenöffnung 1b ist bevorzugt zumindest teilweise offen, um Wasser einzulassen und Stoffe und/oder einen Geruch der Substanz 5 mit der Umgebung auszutauschen.

Beispielsweise kann durch die Abdeckkappenöffnung 1 b die Substanz einfach ausgetauscht werden. Beispielsweise kann durch die Abdeckkappenöffnung 1b vorteilhafterweise ein Füllstand der Substanz erkannt werden. Bevorzugt weist die Abdeckkappenöffnung 1b eine Lupe auf, um die Substanz in der Tiefe besser erkennen zu können. Bevorzugt ist die Lupe oder die Scheibe aus Glas oder Acrylglas oder einem anderen transparenten Kunststoff. Bevorzugt ist die Substanz farbig, um sie besser durch die Abdeckkappenöffnung 1b erkennen zu können.

Bevorzugt umfasst die Abdeckkappenöffnung 1b mindestens einen Lichtleiter, der von der Oberseite der Abdeckkappe 1 bis zum Behälterinnenraum reicht, um die Substanz zu beleuchten du durch die Abdeckkappenöffnung 1b besser sichtbar zu machen.

Bevorzugt ist der untere Behälterabschnitt zumindest teilweise offen, um Wasser und Stoffe der Substanz 5 auszutauschen. Bevorzugt weist der untere Behälteranschnitt einen Deckel auf, um dadurch die Substanz austauschen zu können und/oder durch ein mehr oder weniger Aufdrehen/Schließen einer zusätzlichen Öffnung einen Wasserdurchfluss einstellen zu können.

Bevorzugt weist die Abdeckkappe 1 seitliche Aussparungen zur Längsachse und/oder zum Beckenboden hin auf, um die Abdeckkappe 1 manuell besser untergreifen und vom Beckenboden abheben zu können.

Es ist auch denkbar, dass die Abdeckkappe 1 einen oder weitere Durchbrüche von der Ober- zur Unterseite aufweist, um Wasser besser ablaufen lassen zu können.

Als Materialien für die Abdeckkappe 1 kommen bevorzugt Kunststoffe, Silikone und Metalle oder Gemische davon in Betracht und möglicherweise eine Verchromung.

Als Materialien für den Behälter 2 Abdeckkappe 1 kommen bevorzugt Kunststoffe und Metalle oder Gemische davon in Betracht und möglicherweise eine Verchromung.

Bevorzugt umfasst die Abflussabdeckung die Substanz 5 als eine Einheit oder ein Set. Die Substanz ist bevorzugt ein Reinigungsstein, ein Duftstein, ein Antiseptikum ein keimabtötendes Mittel, eine antibakterielle und/oder fungizide Substanz, ein Desodorant, ein Duftstoff, ein Parfüm, oder eine andere wasserlösliche Substanz ist, die einen Bestandteil oder ein Gemisch der vorgenannten Substanzen enthält.

Zur Klarheit werden unter den Merkmalen "oben" und "unten" relative Ortsangaben in senkrechter Richtung verstanden, so wie in den Figuren dargestellt. Unter den Abstandshaltern 1c sind vorsorglich auch Stege vorstellbar, die an einem einzigen zylindrischen Teil beispielsweise zwischen seitlichen Aussparungen zu erkennen sind, die den Zweck das zylindrische Teil an den Aussparungen für Wasser durchlässig z machen.

Weitere mögliche Ausbildungsformen sind in den folgenden Ansprüchen beschrieben. Insbesondere können auch die verschiedenen Merkmale der oben beschriebenen Ausführungsformen miteinander kombiniert werden, soweit sie sich nicht technisch ausschließen.

Die In den Ansprüchen genannten Bezugszeichen dienen nur der besseren Verständlichkeit und beschränken die Ansprüche in keiner Weise auf die in den Figuren dargestellten Formen.

### Bezugszeichenliste

- 1: Abdeckkappe
- 1a: dritte Durchtrittsöffnung
- 1b: Abdeckkappenöffnung
- 1c: Abstandshalter
- 1d: Verbindungselement
- 1e: äußerer Rand zum Becken hin gesehen
- 2: Behälter
- 2a: erste Durchtrittsöffnung
- 2b: weitere Durchtrittsöffnung
- 2c: Anzeigemittel z.B. Pfeil
- 21: erstes Behälterteil
- 22: zweites Behälterteil
- 3: Borstenteil
- 3a: zweite Durchtrittsöffnung
- 3b: Borsten
- 4: Saugnapf
- 4b: Saugnapf
- 5: Substanz
- 6: Ablauföffnung

## Patentansprüche

1. Abflussabdeckung für eine Ablauföffnung (6) eines Ablaufkanals eines Beckens, einer Wanne oder dergleichen, wobei die Abflussabdeckung um eine zentrische Längsachse herum ausgebildet ist und von oben nach unten Folgendes umfasst:
eine Abdeckkappe (1), die tellerförmig ist, mit einer Oberseite, die über der Ablauföffnung (6) sichtbar ist, und einer gegenüberliegenden Unterseite mit einem um die Längsachse ringförmig ausgebildeten Verbindungselement (1d), das der Ablauföffnung (6) zugewandt ist;
einen Behälter (2) mit einem oberen und einem unteren Behälterabschnitt, der um die Längsachse zylindrisch ausgebildet ist, wobei der obere Behälterabschnitt mit dem Verbindungselement (1d) der Abdeckkappe (1) verbunden und der Behälter (2) dadurch zur Abdeckkappe (1) hin zumindest teilweise verschlossen ist, und der untere Behälterabschnitt zumindest soweit verschlossen ist, dass in einem Behälterinnenraum eine sich in Wasser allmählich verbrauchende Substanz (5) darin gehalten wird, wobei der Behälter (2) mindestens eine erste Durchtrittsöffnung (2a) aufweist, die für Wasser durchlässig ist, um Wasser und aus der Substanz (5) gelöste Stoffe über die mindestens eine erste Durchtrittsöffnung (2a) mit dem Ablaufkanal auszutauschen;
wobei mindestens drei Abstandshalter (1c) an der Unterseite der Abdeckkappe (1) um das Verbindungselement (1d) herum und im eingebauten Zustand außerhalb eines Bereichs der Ablauföffnung (6) angeordnet sind, die mit der Abdeckkappe (1) verbunden und ausgebildet sind, einen äußeren Rand (1e) der Abdeckkappe (1) zu einem Beckenboden um die Ablauföffnung (6) herum soweit beabstandet zu halten, dass das Wasser im Becken zur Ablauföffnung (6) hin und durch diese abfließen kann;
**dadurch gekennzeichnet, dass**
ein Borstenteil (3) um den Behälter (2) herum angeordnet ist, das um die Längsachse zylindrisch mit einer Vielzahl radial nach außen abstehenden Borsten (3b) ausgebildet ist, wobei die Borsten (3b) im Wesentlichen senkrecht nach außen bis zu einem äußeren Durchmesser des Borstenteils (3) abstehen, der kleiner als ein anderer äußerer Durchmesser des Rands (1e) der Abdeckkappe (1) ist.

2. Abflussabdeckung gemäß Anspruch 1, wobei die mindestens drei Abstandshalter (1c) an der Unterseite der Abdeckkappe (1) jeweils einen Saugnapf (4) zur Befestigung am Becken aufweisen.

3. Abflussabdeckung gemäß Anspruch 2, wobei die mindestens drei Abstandshalter (1c) um die Längsachse herum in verschiedenen dazu senkrechten Winkellagen und/oder in verschiedenen Abständen zur Längsachse mit der Abdeckkappe (1) verbindbar sind; und/oder
wobei die Saugnäpfe (4) manuell mit verschiedenen Abstandshaltern (1c) verbindbar, einsteckbar oder überstülpbar sind; und/oder
wobei die Abdeckkappe (1) an der Unterseite mehr als drei Verbindungsstellen zum Verbinden der mindestens drei Abstandshalter (1c) aufweist, und die Position der mindestens drei Abstandshalter (1c) dadurch einstellbar ist; und/oder
wobei mindestens einer der Abstandshalter (1c) mit der Unterseite der Abdeckkappe (1) durch eine Klick- oder Einrast-Verbindung verbindbar ist.

4. Abflussabdeckung gemäß einem oder mehreren der vorstehenden Ansprüche, wobei das Borstenteil (3) aufsteckbar und manuell lösbar mit dem Behälter (2) oder der Abdeckkappe (1) verbunden und austauschbar ist; und/oder
wobei das Borstenteil (3) in einem mit dem Behälter (2) verbundenen Zustand nach unten zur Abflussöffnung (6) hin eine Länge aufweist, die nach unten über die Abstandshalter (1c) mit einer Überlänge hinausgehen, wobei die Überlänge vorzugsweise zwischen 0,5 - 3 cm oder zwischen 3 - 5 cm beträgt, um in die Ablauföffnung (6) hineinzuragen; und/oder
wobei das Borstenteil (3) direkt mit dem Verbindungselement (1d) der Abdeckkappe (1) oder dem Behälter (2) verbunden ist.

5. Abflussabdeckung gemäß einem der Ansprüche 1-3, wobei der äußere Durchmesser des Borstenteils (3) und die Borsten (3b) so bemessen und ausgebildet sind, dass der äußere Durchmesser des Borstenteils (3) größer als die Abflussöffnung (6) ist und die Borsten eine Länge und Elastizität aufweisen, um in die Abflussöffnung (6) hineinsteckbar zu sein und in einem eingesteckten Zustand einen Widerhalt gegen ein Zurückziehen zu bilden; und/oder
wobei das Borstenteil (3) einteilig mit dem Verbindungselement (1d) der Abdeckkappe (1) oder dem Behälter (2) verbunden ist.

6. Abflussabdeckung gemäß einem oder mehreren der vorstehenden Ansprüche, wobei der Behälter (2) durch ein erstes Behälterteil, das durch das Verbindungselement (1d) der Abdeckkappe (1) gebildet wird, zusammen mit einem zweiten Behälterteil gebildet wird, das den unteren Behälterabschnitt umfasst und das mit dem ersten Behälterteil ineinandergesteckt und mit diesem manuell lösbar verbunden ist.

7. Abflussabdeckung gemäß einem oder mehreren der vorstehenden Ansprüche, wobei der Behälter (2) in Längsrichtung gegen die Abdeckkappe (1) und das Verbindungselement (1d) ineinander verschiebbar ist und durch eine mehrstufige Raster-Verbindung in einer jeweiligen Höhe entlang der Längsachse einstellbar ist und gehalten wird; und/oder
wobei das Verbindungselement (1d) zylindrisch ausgebildet ist.

8. Abflussabdeckung gemäß einem oder mehreren der vorstehenden Ansprüche, wobei das Verbindungselement (1d) der Abdeckkappe (1) senkrecht zur Längsachse zum Behälter (2) mindestens eine dritte Durchtrittsöffnung (1a) aufweist, die für Wasser und die gelösten Stoffe durchlässig ist, und mit der ersten Durchtrittsöffnung (2a) des Behälters (2) fluchtet.

9. Abflussabdeckung gemäß Anspruch 8, wobei der Behälter (2) um die Längsachse und gegen die Abdeckkappe (1) verdrehbar ausgebildet ist, so dass die mindestens eine erste Durchtrittsöffnung (2a) gegen die mindestens eine zweite Durchtrittsöffnung (3a) verschiebbar oder verdrehbar ist, um einen Wasserdurchfluss zu regulieren.

10. Abflussabdeckung gemäß einem oder mehreren der vorstehenden Ansprüche, wobei das Borstenteil (3) eine innere zylindrische Wand aufweist, die mindestens eine zweite Durchtrittsöffnung (3a) aufweist, die mit der ersten (2a) oder der dritten Durchtrittsöffnung (1a) fluchtet.

11. Abflussabdeckung gemäß einem oder mehreren der vorstehenden Ansprüche, wobei die Abdeckkappe (1) von der Oberseite zum Behälter (2) hin eine Abdeckkappenöffnung (1b) aufweist, die bis zum Behälterinnenraum reicht.

12. Abflussabdeckung gemäß Anspruch 11, wobei die Abdeckkappenöffnung (1b) ein Sichtfenster aufweist, das offen oder durch eine Scheibe zumindest teilweise geschlossen ist; und/oder
wobei die Abdeckkappenöffnung (1b) einen Deckel oder einen Sichtfensterdeckel aufweist, der zumindest so weit geöffnet werden kann, dass die Substanz (5) in einer zu verwendenden Form hindurch passt; und/oder
wobei die Abdeckkappenöffnung (1b) zumindest teilweise offen ist, um Wasser einzulassen und Stoffe und/oder einen Geruch der Substanz (5) auszutauschen; und/oder
wobei die Abdeckkappenöffnung (1b) eine Lupe aufweist, um die Substanz besser erkennen zu können; und/oder
wobei die Abdeckkappenöffnung (1b) mindestens einen Lichtleiter umfasst, der von der Oberseite der Abdeckkappe 1 bis zum Behälterinnenraum reicht, um die Substanz zu beleuchten.

13. Abflussabdeckung gemäß einem oder mehreren der vorstehenden Ansprüche, wobei der untere Behälterabschnitt zumindest teilweise offen ist, um Wasser und Stoffe der Substanz (5) auszutauschen.

14. Abflussabdeckung gemäß einem oder mehreren der vorstehenden Ansprüche, zudem die Substanz (5) umfassend, die ein Reinigungsstein, ein Duftstein, ein Antiseptikum ein keimabtötendes Mittel, eine antibakterielle und/oder fungizide Substanz, ein Desodorant, ein Duftstoff, ein Parfüm, oder eine andere wasserlösliche Substanz ist, die einen Bestandteil oder ein Gemisch der vorgenannten Substanzen enthält.

## Claims

1. Drain cover for a drain opening (6) of a drain channel of a sink, a tub or the like, the drain cover being formed around a centric longitudinal axis and comprising, from top to bottom:
a plate-shaped covering cap (1) with an upper face visible above the drain opening (6) and an opposite lower face with a connecting element (1d) which is shaped annular around the longitudinal axis and which faces the drain opening (6);
a container (2) with an upper and a lower container portion, formed cylindrical about the longitudinal axis; the upper container portion being connected to the connecting element (1d) of the covering cap (1) and the container (2) therefore being at least partially sealed towards the covering cap (1), and the lower container portion being sealed at least to the point that it retains, in a container interior, a substance (5) which is gradually consumed in water; the container (2) having at least one passage opening (2a) permeable to water in order to exchange water and materials dissolved out of the substance (5) with the drain channel via the at least one first passage opening (2a);
at least three spacers (1c) being arranged on the lower face of the covering cap (1) around the connecting element (1d) and outside an area of the drain opening (6) in the assembled state; which are connected to the covering cap (1) and adapted to keep an outer edge (1e) of the covering cap (1) spaced from a sink bottom around the drain opening (6) to the extent that the water in the sink can flow towards and through the drain opening (6);
**characterized in that**
a bristle portion (3) is arranged around the container (2) which is formed cylindrical about the longitudinal axis with a plurality of bristles (3b) extending radially to the outside; the bristles (3b) extending substantially perpendicularly outwards up to an outer diameter of the bristle portion (3) which is smaller than a different outer diameter of the edge (1e) of the covering cap (1).

2. Drain cover according to Claim 1, where the at least three spacers (1c) on the lower face of the covering cap (1) each have a suction cup (4) for fixation to the sink.

3. Drain cover according to Claim 2, where the at least three spacers (1c) are connectable to the covering cap (1) around the longitudinal axis in various angular positions perpendicular thereto and/or at various distances from the longitudinal axis;
and/or
where the suction caps (4) can be manually connected, plugged in or put on with various spacers (1c); and/or
where the covering cap (1) has more than three connecting points at its lower face for connecting the at least three spacers (1c), and the position of the at least three spacers (1c) can be adjusted in this manner; and/or
where at least one of the spacers (1c) is connectable to the lower face of the covering cap (1) by means of a click-stop or plug-in connection.

4. Drain cover according to one or more of the above Claims, where the bristle portion (3) is connected to the container (2) or the covering cap (1) so that it can be plugged on and released manually, and is replaceable; and/or
where the bristle portion (3), in a state connected to the container (2), has a length downward towards the drain opening (6) which passes beyond the spacers (1c) with an overlength, the overlength being preferably between 0.5-3 cm or between 3-5cm, so as to protrude into the drain opening (6); and/or
where the bristle portion (3) is directly connected to the connecting element (1d) of the covering cap (1) or the container (2).

5. Drain cover according to one of Claims 1-3, where the outer diameter of the bristle portion (3) and the bristles (3b) are dimensioned and formed so that the outer diameter of the bristle portion (3) is larger than the drain opening (6) and so that the bristles have a length and elasticity suitable to be plugged into the drain opening (6) and to form a retention against withdrawal in an inserted state; and/or
where the bristle portion (3) is connected in one piece with the connecting element (1d) of the covering cap (1) or the container (2).

6. Drain cover according to one or more of the above Claims, where the container (2) is formed by a first container part consisting of the connecting element (1d) of the covering cap (1) together with a second container part which comprises the lower container part and which is engaged with the first container part and connected to it so as to be manually releasable.

7. Drain cover according to one or more of the above Claims, where the container (2) is slidable in the longitudinal direction with respect to the covering cap (1) and the connecting element (1d) and is adjustable and retained along the longitudinal axis at a respective height by means of a multi-stage snap-in connection; and/or
where the connecting element (1d) is cylindrical.

8. Drain cover according to one or more of the above Claims, where the connecting element (1d) of the covering cap (1) has at least one third passage opening (1a) perpendicular to the longitudinal axis of the container (2), which opening is permeable to water and the dissolved substances and is aligned with the first passage opening (2a) of the container (2) .

9. Drain cover according to Claim 8, where the container (2) is rotatable about the longitudinal axis and with respect to the covering cap (1) so that the at least one first passage opening (2a) is slidable or rotatable with respect to the at least one second passage opening (3a) so as to regulate a water passage.

10. Drain cover according to one or more of the above Claims, where the bristle portion (3) has a cylindrical interior wall with at least one second passage opening (3a) which is aligned with the first (2a) or the third passage opening (1a).

11. Drain cover according to one or more of the above Claims, where the covering cap (1) has a covering cap opening (1b) from the upper face towards the container (2), which opening leads up to the container interior.

12. Drain cover according to Claim 11, where the covering cap opening (1b) has a window which is open or at least partially closed by a pane; and/or
where the covering cap opening (1b) has a lid or a window lid which can be opened at least far enough so that the substance (5) fits through it in a usable form; and/or
where the covering cap opening (1b) is at least partially open to let in water and to replace materials and/or a smell of the substance (5);
and/or
where the covering cap opening (1b) has a magnifying glass so that the substance can be seen more clearly; and/or
where the covering cap opening (1b) comprises at least one optical guide leading from the upper face of the covering cap (1) to the container interior in order to illuminate the substance.

13. Drain cover according to one or more of the above Claims, where the lower container portion is at least partly open for replacement of water and materials of the substance (5).

14. Drain cover according to one or more of the above Claims, additionally comprising the substance (5) which is a cleaning block, a scented block, an antiseptic, a germicidal means, an antibacterial and/or fungicidal substance, a deodorant, a fragrance, a perfume or a different water-soluble substance which contains a component or a mixture of the substances mentioned above.

## Revendications

1. Recouvrement d'écoulement pour une ouverture d'évacuation (6) d'un conduit d'évacuation d'un bassin, d'une baignoire ou d'un élément analogue, sachant que le recouvrement d'écoulement est constitué autour d'un axe longitudinal central et comprend de haut en bas les éléments suivants :
un capuchon de couverture (1), qui est en forme d'assiette, avec une face supérieure, qui est visible par l'ouverture d'évacuation (6) et une face inférieure opposée avec un élément de liaison (1d) constitué en forme d'anneau autour de l'axe longitudinal, qui est tourné vers l'ouverture d'évacuation (6),
un conteneur (2) avec une section de conteneur supérieure et une section de conteneur inférieure, qui est constituée de façon cylindrique autour de l'axe longitudinal, sachant que la section de conteneur supérieure est reliée à l'élément de liaison (1d) du capuchon de couverture (1) et le conteneur (2) est fermé de ce fait au moins en partie vers le capuchon de couverture (1) et la section de conteneur inférieure est fermée au moins au point que dans un espace intérieur de conteneur une substance (5) se consommant peu à peu dans l'eau est contenue dedans, sachant que le conteneur (2) comporte au moins une première ouverture de passage (2a), qui est perméable pour l'eau pour échanger l'eau et les matières libérées de la substance (5) par le biais d'au moins une première ouverture de passage (2a) avec le conduit d'évacuation,
sachant que qu'au moins trois supports d'écartement (1c) sont disposés sur la face inférieure du capuchon de couverture (1) autour de l'élément de liaison (1d) et à l'état monté en dehors d'une zone de l'ouverture d'évacuation (6), qui sont reliés et constitués avec le capuchon de couverture (1) pour maintenir un bord extérieur (1e) du capuchon de couverture (1) au fond du bassin autour de l'ouverture d'écoulement (6) à distance au point que l'eau peut s'écouler dans le bassin vers l'ouverture d'évacuation (6) et à travers celle-ci,
**caractérisé en ce qu'**
une partie avec des poils (3) est disposée autour du conteneur (2), qui est constitué de façon cylindrique autour de l'axe longitudinal avec une pluralité de poils (3b) faisant saillie radialement vers l'extérieur, sachant que les poils (3b) font saillie pour l'essentiel perpendiculairement vers l'extérieur jusqu'à un diamètre extérieur de la partie avec des poils (3), qui est plus petit qu'un autre diamètre extérieur du bord (1e) du capuchon de couverture (1).

2. Recouvrement d'écoulement selon la revendication 1, sachant qu'au moins trois supports d'écartement (1c) sur la face inférieure du capuchon de couverture (1) comportent respectivement une ventouse (4) pour fixer au bassin.

3. Recouvrement d'écoulement selon la revendication 2, sachant qu'au moins trois supports d'écartement (1c) peuvent être reliés autour de l'axe longitudinal dans différentes positions angulaires perpendiculaires à celui-ci et/ou à différentes distances par rapport à l'axe longitudinal avec le capuchon de couverture (1), et/ou
sachant que les ventouses (4) peuvent être reliées, emboîtées ou enfilées manuellement avec différents supports d'écartement (1c), et/ou
sachant que le capuchon de couverture(1) comporte sur la face inférieure plus de trois emplacements de liaison pour relier au moins trois supports d'écartement (1c), et la position d'au moins trois supports d'écartement (1c) peut être de ce fait réglée, et/ou
sachant qu'au moins un des supports d'écartement (1c) peut être relié à la face inférieure du capuchon de couverture (1) par une liaison d'encliquetage ou à crans.

4. Recouvrement d'écoulement selon l'une ou plusieurs des revendications précédentes, sachant que la partie avec des poils (3) est reliée et peut être échangée de façon emboîtable et manuellement amovible avec le conteneur (2) ou le capuchon de couverture (1), et/ou sachant que la partie avec des poils (3) comporte dans un état relié avec le conteneur (2) vers le bas vers l'ouverture d'évacuation (6) une longueur qui dépasse vers le bas sur les supports d'écartement (1c) d'une surlongueur, sachant que la surlongueur est de préférence entre 0,5 - 3 cm ou entre 3 - 5 cm pour faire saillie à l'intérieur de l'ouverture d'évacuation (6), et/ou
sachant que la partie avec des poils (3) est directement reliée à l'élément de liaison (1d) du capuchon de couverture (1) ou au conteneur (2).

5. Recouvrement d'écoulement selon l'une quelconque des revendications 1 - 3, sachant que le diamètre extérieur de la partie avec des poils (3) et les poils (3b) sont dimensionnées et constituées de telle sorte que le diamètre extérieur de la partie avec des poils (3) est plus grand que l'ouverture d'évacuation (6) et les poils comportent une longueur et une élasticité pour pouvoir être emboîtés dans l'ouverture d'évacuation (6) et former à l'état emboîté une retenue envers un reflux, et/ou
sachant que la partie avec des poils (3) est reliée en une pièce à l'élément de liaison (1d) du capuchon de couverture (1) ou au conteneur (2).

6. Recouvrement d'écoulement selon l'une quelconque ou plusieurs des revendications précédentes, sachant que le conteneur (2) est formé par une première partie de conteneur, formée par l'élément de liaison (1d) du capuchon de couverture (1), ensemble avec une deuxième partie de conteneur, qui comprend la section de conteneur inférieure et qui est emboîtée avec la première partie de conteneur et est reliée avec celle-ci de façon manuellement amovible.

7. Recouvrement d'écoulement selon l'une quelconque ou plusieurs des revendications précédentes, sachant que le conteneur (2) dans la direction longitudinale vers le capuchon de couverture (1) et l'élément de liaison (1) peuvent être déplacés l'un dans l'autre et peuvent être réglés et maintenus par une liaison encliquetable multiétagée à une hauteur respective le long de l'axe longitudinale, et/ou
sachant que l'élément de liaison (1d) est constitué de façon cylindrique.

8. Recouvrement d'écoulement selon l'une quelconque ou plusieurs des revendications précédentes, sachant que l'élément de liaison (1d) du capuchon de couverture (1) comporte perpendiculairement à l'axe longitudinal par rapport au conteneur (2), au moins une troisième ouverture de passage (1a), qui est perméable pour l'eau et les matières dissoutes et est alignée avec la première ouverture de passage (2a) du conteneur (2).

9. Recouvrement d'écoulement selon la revendication 8, sachant que le conteneur (2) est constitué pouvant tourner autour de l'axe longitudinal et vers le capuchon de couverture (1) de telle manière qu'au moins une première ouverture de passage (2a) peut être déplacée ou tournée vers au moins une deuxième ouverture de passage (3a) pour réguler un débit d'eau.

10. Recouvrement d'écoulement selon l'une quelconque ou plusieurs revendications précédentes, sachant que la partie avec des poils (3) comporte une paroi intérieure cylindrique qui comporte au moins une deuxième ouverture de passage (3a), qui est alignée avec la première (2a) ou la troisième ouverture de passage (1a).

11. Recouvrement d'écoulement selon l'une quelconque ou plusieurs des revendications précédentes, sachant que le capuchon de couverture (1) comporte de la face supérieure jusqu'au conteneur (2) une ouverture de capuchon de couverture (1b) qui va jusqu'à l'espace intérieur de conteneur.

12. Recouvrement d'écoulement selon la revendication 11, sachant que l'ouverture de capuchon de couverture (1b) comporte un regard de contrôle, qui est ouvert ou est fermé au moins en partie par une plaque, et/ou sachant que l'ouverture de capuchon de couverture (1b) comporte un couvercle ou un couvercle à regard de contrôle, qui peut être ouvert de manière à ce que la substance (5) passe à travers dans une forme à utiliser, et/ou
sachant que l'ouverture de capuchon de couverture (1b) est au moins en partie ouverte pour laisser entrer l'eau et échanger les matières et/ou une odeur de la substance (5), et/ou
sachant que l'ouverture de capuchon de couverture (1b) comporte une loupe pour pouvoir mieux identifier la substance, et/ou
sachant que l'ouverture de capuchon de couverture (1b) comprend au moins un guide de lumière, qui va de la face supérieure du capuchon de couverture (1) jusqu'à l'espace intérieur de conteneur pour éclairer la substance.

13. Recouvrement d'écoulement selon l'une quelconque des revendications précédentes, sachant que la section de conteneur inférieure est au moins en partie ouverte pour échanger l'eau et les matières de la substance (5) .

14. Recouvrement d'écoulement selon l'une quelconque des revendications précédentes, comprenant en outre la substance (5), qui est une pierre de nettoyage, une pierre odoriférante, un antiseptique, un moyen stérilisant, une substance antibactérienne et/ou fongicide, un désodorisant, une substance odoriférante, un parfum ou une autre substance hydrosoluble, qui contient un composant ou un mélange des substances précitées.
